# FASCICULE DE BREVET EUROPEEN

(11) **EP 0 058 607 B1**
(45) Date de publication et mention de la délivrance du brevet: **27.12.1984**
(21) Numéro de dépôt: 82400237.2
(22) Date de dépôt: 10.02.1982
(51) Int. Cl.: C21D 9/573

(54) **Dispositif de refroidissement rapide et contrôlé dans un four de recuit en atmosphère neutre ou réductrice**
Vorrichtung zum schnellen und regelbaren Kühlen in einem Glühofen mit neutraler oder reduzierender Atmosphäre
Apparatus for rapid and controllable cooling in an annealing furnace with a neutral or reducing atmosphere

(30) Priorité: 12.02.1981 FR 8102744
(43) Date de publication de la demande: 25.08.1982
(73) Titulaire: STEIN HEURTEY, F-91130 Ris Orangis (FR)
(72) Inventeur: Wang, Robert, F-91320 Wissous (FR)
(74) Mandataire: Armengaud Ainé, Alain

## Description

La présente invention est relative au refroidissement rapide et contrôlé d'une bande métallique, dans un four de recuit en atmosphère neutre ou réductrice.

On sait que, dans certaines opérations de recuit de bandes métalliques, on cherche à obtenir des pentes de refroidissement élevées, afin d'assurer au métal les propriétés mécaniques finales désirées. Ces pentes de refroidissement élevées peuvent être obtenues principalement par les trois techniques de refroidissement suivantes:
1 - par soufflage de jets de gaz sur la bande;
2 - par soufflage de jets de gaz chargé de particules d'eau;
3 - par projection de jets d'eau.

Seule, la première de ces trois techniques permet d'obtenir simultanément la régulation voulue de la vitesse de refroidissement et la préservation de la surface du métal de toute oxydation. Cependant, cette technique de refroidissement par soufflage de jets de gaz ne permet pas d'atteindre des niveaux suffisamment élevés de coefficients d'échange.

Une autre technique, également bien connue (voir FR-A-2460333), consiste à effectuer un refroidissement par effet de contact de la bande en défilement continu avec un rouleau métallique sur lequel s'applique cette bande et qui est refroidi par un liquide. Cette technique présente l'inconvénient, pour un enroulement fixe de la bande autour du rouleau refroidi, de ne pas permettre de réguler la vitesse de refroidissement. Il est donc nécessaire, pour pouvoir maintenir à un niveau désiré la température finale de refroidissement, de faire varier la longueur d'enroulement de la bande sur le rouleau, ce qui conduit à des dispositions mécaniques complexes, étant donné que les rouleaux et la bande à refroidir sont situés dans une enceinte étanche par rapport à l'extérieur.

D'autre part, lorsque les angles d'enroulement de la bande sur les rouleaux refroidis deviennent faibles, des problèmes de guidage et d'uniformité de contact avec le rouleau et la bande peuvent surgir, ce qui nuit à l'efficacité du dispositif.

La présente invention se propose d'apporter un dispositif de refroidissement rapide et contrôlé dans un four de recuit en atmosphère neutre ou réductrice, ne présentant pas les inconvénients cités ci-dessus des techniques actuellement connues.

Ce dispositif comprend essentiellement une série de rouleaux refroidis par liquide, disposés dans le four et sur lesquels s'applique la bande à traiter, et il est caractérisé en ce que lesdits rouleaux ont une position fixe, de manière que la longueur de l'arc d'enroulement de la bande autour d'eux ne varie pas au cours du refroidissement, et en ce qu'on prévoit, en face de chaque rouleau, un moyen de soufflage par jets de gaz conçu de façon à projeter un jet gazeux perpendiculairement à la bande en défilement continu.

Selon une caractéristique de cette invention, la régulation de la température finale de la bande quittant le dispositif est assurée en faisant varier la vitesse de soufflage des jets frappant cette bande.

Selon une autre caractéristique de cette invention, on utilise un gaz protecteur dans le système de soufflage par jets, selon toute proportion voulue.

D'autres caractéristiques et avantages de cette invention ressortiront de la description faite ci-après en référence au dessin annexé, dont la figure unique est une vue schématique, en élévation latérale et en coupe verticale, d'un dispositif selon cette invention, selon un mode de réalisation dépourvu de tout caractère limitatif.

En se référant au dessin, on voit en 10 la bande se déplaçant de façon continue dans l'enceinte 12 du four de recuit. Cette bande 10 s'applique contre des rouleaux tels que 14, refroidis par circulation de fluide 16, par exemple de l'eau ou un fluide thermique approprié. Les rouleaux refroidis 14 ont une position fixe, c'est-à-dire que la longueur de l'arc d'encoulement de la bande ne varie pas en cours de fonctionnement.

Selon l'invention, on prévoit, en face de chaque rouleau tel que 14, un moyen de soufflage par jets de gaz. Dans cet exemple de réalisation non limitatif, chacun de ces moyens est constituée par un caisson, tel que 18, muni d'ajutages ou de fentes assurant une projection de jets gazeux 20 perpendiculairement à la bande 10, sur une longueur sensiblement voisine de celle de l'arc d'enroulement de la bande 10 autour du rouleau refroidi 14. Le passage de la bande étant parfaitement délimité dans l'espace, la géométrie des jets 20 peut être choisie de façon à leur conférer une plus grande efficacité de refroidissement que celle obtenue avec les systèmes classiques de refroidissement par soufflage de jets gazeux.

Le gaz soufflé à travers les ajutages ou les fentes des caissons 18 est, après échange thermique avec la bande, repris par une conduite 22, pour être envoyé dans un échangeur 24 extérieur à l'installation, avant d'être recyclé, par l'intermédiaire d'un ventilateur de recirculation 26, dans les caissons de soufflage 18.

Comme on le comprend, le refroidissement de la bande 10 comporte deux modes ou parties:
a - une partie fixe, assurée par le contact de cette bande avec les rouleaux refroidis 14; et
b - une partie variable, assurée par le projection de jets gazeux au travers des caissons de soufflage 18.

La régulation de la température finale de la bande 10 quittant le dispositif est assurée par la variation de la vitesse de soufflage des jets gazeux venant frapper la bande. Cette variation peut s'étendre depuis une valeur égale à zéro jusqu'à la valeur maximale rendue possible par les caractéristiques du ventilateur de recirculation 26.

Parmi les avantages apportés par le dispositif selon l'invention, on peut citer notamment:
- la possibilité de raccourcir la longueur de l'installation par rapport à un système comportant uniquement un refroidissement par rouleaux;
- une grande souplesse, qui est fonction des performances relatives des deux modes de refroidissement mis en oeuvre: elle peut se situer entre 1/2 et 2/3;
- l'obtention de pentes de refroidissement élevées qui, pour une bande ayant une épaisseur de 1 mm, se situent entre 40 et 100°C/sec.;
- la possibilité d'utiliser un gaz protecteur quelconque dans le moyen de soufflage de jets gazeux (caissons 18), tel que notamment, H2 + N2, en toute proportion, et d'employer différents fluides (eau, fluide thermique, d'où possibilité de récupération d'énergie), pour assurer le refroidissement des rouleaux 14.

Il demeure bien entendu que cette invention n'est pas limitée à l'exemple de réalisation décrit et représenté, mais qu'elle en englobe toutes les variantes.

## Revendications

1. Dispositif de refroidissement rapide et contrôlé d'une bande métallique dans un four de recuit en atmosphère neutre ou réductrice, qui comprend une série de rouleaux refroidis par circulation de liquide et sur lesquels s'applique la bande en défilement continu, ce dispositif étant caractérisé en ce que lesdits rouleaux (14) ont une position fixe, de manière que la longueur de l'arc d'enroulement de la bande (10) sur les rouleaux ne varie par au cours du refroidissement, et en ce qu'on prévoit un moyen de soufflage de gaz, disposé en regard de chaque rouleau, assurant une projection de jets gazeux perpendiculairement à la bande, sur une longueur voisine de celle de l'arc d'enroulement de la bande autour du rouleau.

2. Dispositif de refroidissement selon la revendication 1, caractérisé en ce que les moyens de soufflage sont constitués par des caissons (18) munis d'ajutages ou de fentes de soufflage.

3. Dispositif de refroidissement selon la revendication 2, caractérisé en ce qu'il comporte un échangeur (24) recevant le gaz soufflé sur la bande, et un ventilateur de recirculation (26) pour recycler le gaz repris dans lesdits caissons (18).

4. Procédé pour la mise en oeuvre d'un dispositif de refroidissement selon l'une quelconque des revendications précédentes, caractérisé en ce qu'on assure la régulation de la température finale de la bande (10) quittant le dispositif en faisant varier la vitesse de soufflage des jets (20) frappant cette bande.

5. Procédé pour la mise en oeuvre d'un dispositif de refroidissement selon l'une quelconque des revendications 1 à 3, caractérisé en ce qu'on utilise un gaz protecteur dans le système de soufflage par jets gazeux.

## Patentansprüche

1. Kühlvorrichtung zum schnellen und gezielten Abkühlen eines Metallstreifens in einem Glühofen mit neutraler oder reduzierender Atmosphäre, welche eine Reihe von Walzen aufweist, welche durch Umlauf einer Flüssigkeit gekühlt sind und über welche der Metallstreifen unter Aufliegen kontinuierlich abläuft, dadurch gekennzeichnet, dass die Walzen (14) eine feste Stellung aufweisen, so dass die Länge des vom Metallstreifen (10) auf den Walzen beschriebenen Aufrollbogens während der Kühlung nicht veränderbar ist, und dass gegenüber jeder Walze eine Gasstrahl-Blaseinrichtung vorgesehen ist, welche einen Gasstrahl (20) senkrecht zum Metallstreifen aufbläst, und das gegenüber jeder Walze eine Gasstrahl-Blaseinrichtung vorgesehen ist, welche einen Gasstrahl (20) senkrecht zum Metallstreifen auf einer Länge aufbläst, die ungefähr der Länge des Aufrollbogens des Metallstreifens um die Walze entspricht.

2. Kühlvorrichtung nach Anspruch 1, dadurch gekennzeichnet, dass die Blaseinrichtung aus Kästen (18) besteht, welche mit Blasstutzen bzw. Blasschlitzen versehen sind.

3. Kühlvorrichtung nach Anspruch 2, dadurch gekennzeichnet, dass das auf den Metallstreifen aufgeblasene Gas zur Weiterleitung in einen Wärmetauscher (24) auffangbar ist, ehe es in die Kästen (18) mittels eines Umwälzgebläses (26) rückgeführt wird.

4. Kühlvorrichtung nach einem der vorhergehenden Ansprüche, dadurch gekennzeichnet, dass die Regelung der Endtemperatur des Metallstreifens (10) beim Austritt aus der Vorrichtung dadurch sicher gestellt ist, dass die Geschwindigkeit der den Metallstreifen überstreichenden Gasstrahlen (20) veränderbar ist.

5. Kühlvorrichtung nach einem der vorhergehenden Ansprüche, dadurch gekennzeichnet, dass in jedem gewünschten Verhältnis ein Schutzgas in der Gasstrahl-Einblasanlage verwendbar ist.

## Claims

1. A cooling device for rapidly cooling under control a metal strip in an annealing furnace containing a neutral or reducing atmosphere, which comprises a series of rollers which are cooled by a circulating liquid, the strip being applied on to the rollers while continuously passing over them, characterized in that said rollers (14) have a fixed position, so that the length of the arc along which the strip (10) is coiling round the roller does not vary during cooling, and means for gas blowing are provided opposite each roller for throwing a jet of gas perpendicularly to the strip on to a length of strip which is approximately equal to the length of the arc along which the strip is coiling round the roller.

2. The cooling device as claimed in claim 1, characterized in that the blowing means consist of boxes (18) which are provided with nozzles and blowing slits.

3. The cooling device as claimed in claim 2, characterized in that it comprises an exchanger

(24) receiving the gas previously blown on to the strip and a circulating fan-blower (26) for recirculating the gas drawn from the boxes (18).

4. A method for using the cooling device as claimed in any of claims 1 to 3, characterized in that the final temperature of the strip (10), when leaving the cooling device, is regulated by varying the blowing speed of the jets (20) which are striking the strip.

5. The method of using the cooling device as claimed in any of claims 1 to 3, characterized in that a shielding gas is used in the blowing system with jets of gas.
